# EUROPÄISCHE PATENTSCHRIFT

(11) **EP 0 215 210 B1**
(45) Veröffentlichungstag und Bekanntmachung des Hinweises auf die Patenterteilung: **20.09.1989**
(21) Anmeldenummer: 86108912.6
(22) Anmeldetag: 01.07.1986
(51) Int. Cl.: C22B 1/24

(54) **Verfahren und Anlage zur Herstellung bindemittelloser Heissbriketts**
Process and installation for preparing binder-free hot-briquets
Procédé et installation de fabrication à chaud de briquettes sans liant

(30) Priorität: 14.08.1985 DE 3529084
(43) Veröffentlichungstag der Anmeldung: 25.03.1987
(73) Patentinhaber: Thyssen Stahl Aktiengesellschaft, 47166 Duisburg (DE)
(72) Erfinder: Kaas, Werner, D-4220 Dinslaken (DE); Auth, Rudolf, D-4270 Dorsten (DE); Seidelmann, Lothar, D-4100 Duisburg 11 (DE); Höffken, Erich, Dr., D-4220 Dinslaken (DE)
(74) Vertreter: Cohausz & Florack Patentanwälte

(56) Entgegenhaltungen:
- EP-A- 0 012 363
- EP-A- 0 056 880
- EP-A- 0 097 292
- FR-A- 1 226 510
- GB-A- 1 181 874
- US-A- 1 532 113
- US-A- 2 766 109
- US-A- 3 773 473

## Beschreibung

Die Erfindung betrifft ein Verfahren und eine Anlage zur Herstellung von zur Verhüttung bestimmten bindemittellosen Heißbriketts aus Eisen enthaltenden pyrophoren, feinteiligen Feststoffen.

Aus der DE-PS 32 23 203 sind ein Verfahren und eine Anlage dieser Gattung bekannt, mittels derer mehr als 4 Gew.-% metallisches Eisen enthaltende feinteilige, trockene Feststoffe mit einer Temperatur von mehr als 200_{°}C, wie sie beispielsweise bei der Stahlerzeugung nach dem Sauerstoffaufblasverfahren bei der CO-Rückgewinnung in Filtern anfallen, einem Fließbett (Wirbelbett) zugeführt werden, welches den Filtern direkt nachgeschaltet ist. Auf dem Wirbelbett wird der feinteilige Feststoff vor dem Brikettieren mittels eines aufsteigenden, oxidierenden, erhitzten Gasstromes durchblasen und in einer Wirbelschicht gehalten. Der Gasstrom wird so geregelt, daß durch Oxidation eines Teiles des metallischen Eisens die Temperatur des feinteiligen Feststoffes auf 450 bis 650_{°}C erhöht wird. Unmittelbar anschließend wird der Feststoff heißbrikettiert.

Die Platzverhältnisse in einem Stahlwerk lassen jedoch eine solche Anordnung häufig nicht zu, so daß der heiße Filterstaub über mehr oder weniger lange Transportwege zur Heißbrikettieranlage transportiert werden muß. Häufig müssen auch betriebsbedingt Zwischenlagerzeiten in Kauf genommen werden. Lange Transportwege und/oder Zwischenlagerzeiten führen jedoch zur Abkühlung der Filterstäube, so daß sie bei Eintritt in die Wirbelschicht keine ausreichende Temperatur mehr aufweisen und die Oxidation des metallischen Eisens nicht oder in zu geringem Maß einsetzt. Bei kalten Betriebszuständen oder im Anfahrzustand der Entstaubungsanlage haben die Filterstäube von vornherein eine zu geringe Temperatur.

Eine weitere Schwierigkeit ergibt sich dadurch, wenn produktionsbedingt bei unterschiedlicher Fahrweise des Sauerstoffaufblaskonverters der pyrophore Anteil des Filterstaubes zurückgeht und die Oxidation des metallischen Eisens nicht ausreicht, um die Temperatur des feinteiligen Feststoffes auf die Brikettiertemperatur anzuheben.

Bei der bekannten Anlage ist es ferner schwierig, das Wirbelverhalten der feinteiligen Feststoffe gleichmäßig zu halten, es kann nämlich zu einer Kanalbildung in der Wirbelschicht kommen. Außerdem ist es schwierig, die Verweilzeit des Feststoffes in der Wirbelschicht genau zu steuern.

Aus der GB-PS 1 181 874 ist ein Verfahren zum Agglomerieren von feinteiligen metallurgischem Rohgut bekannt durch Heißbrikettieren bei Temperaturen zwischen 200 und 600_{°}C. Das zu brikettierende Gut wird entweder im Anschluß an ein vorhergehendes Behandlungsverfahren bei hoher Temperatur, beispielsweise im Anschluß an das Rösten von Flotationsschwefelkies, mit der sich einstellenden hohen Temperatur brikettiert oder das kalte Gut wird in verschiedenen Öfen auf die erforderlichen Heißbrikettiertemperaturen aufgeheizt. Die Aufheizung des kalten Gutes kann in Drehöfen, Etagenöfen, Suspensionsöfen des fluidisierten Bettyps oder in Ofen, in denen das Gut suspendiert in einem heißen Gasstrom befördert und in einem Zyklon abgetrennt wird. Diese Verfahrensweisen sind auf eisenenthaltende pyrophore feinteilige Feststoffe, insbesondere pyrophore feinteilige Filterstäube, nicht übertragbar; wie bereits geschildert, sind die Filterstäube aufgrund der Gegebenheiten in einem Stahlwerk häufig auf eine derart niedrige Temperatur abgekühlt, daß eine unmittelbare Heißbrikettierung nicht mehr möglich ist. Eine Erwärmung auf Heißbrikettiertemperatur in den genannten Öfen dürfte wegen der pyrophoren Eigenschaften der Feststoffe mit Gefahren verbunden sein.

Der Erfindung liegt die Aufgabe zugrunde, die beschriebenen Nachteile zu vermeiden und ein Verfahren sowie eine zugehörige Anlage vorzuschlagen, mit denen auch abgekühlte feinteilige pyrophore Feststoffe sowie Feststoffe mit verringertem pyrophoren Anteil auf möglichst energiesparende beschleunigte Weise heißbrikettiert werden können unter Verbesserung des Wirbelverhaltens der Feststoffe in der Wirbelschicht bei Vermeidung von Kanalbildung sowie bei ausreichender Steuerung der Verweilzeit der Feststoffe in der Wirbelschicht.

Als Lösung des verfahrensmäßigen Teils dieser Aufgabe sieht die vorliegende Erfindung die Maßnahmen gemäß Anspruch 1 vor, die wie folgt lauten:
a) der feinteilige Feststoff wird bis zur Erwärmung auf die Zündtemperatur mittels aufsteigender heißer Verbrennungsgase und/oder erhitztem Inertgas durchblasen und in einer Wirbelschicht gehalten,
b) der erwärmte Feststoff wird anschließend mittels eines aufsteigenden oxidierenden erhitzten Gasstromes durchblasen und in der Wirbelschicht gehalten, wobei der Gasstrom so geregelt wird, daß durch Oxidation mindestens eines Teiles des metallischen Eisens die Temperatur des feinteiligen Feststoffes auf 450 bis 800_{°}C erhöht wird,
c) die Wirbelschicht wird der Einwirkung von die Feststoffteilchen über das Wirbelbett fördernden Schwingungen ausgesetzt,
d) der erhitzte Feststoff wird anschließend heißbrikettiert.

Durch die Zuführung von Wärme von außen wird das metallische Eisen in vorteilhafter Weise auf die Zündtemperatur erwärmt. Durch die Einwirkung von Schwingungen auf die Wirbelschicht wird die Kanalbildung vermieden und die feinteiligen Feststoffe können gezielt über die Länge der Wirbelschicht geführt werden. Es ist weiter vorteilhaft, daß nach Erreichen der Zündtemperatur der feinteiligen Feststoffe sowohl mittels des aufsteigenden oxidierenden erhitzten Gasstromes als auch mittels der aufsteigenden heißen Verbrennungsgase und/oder erhitztem Inertgas durchblasen wird, um die Brikettiertemperatur von 450 bis 800_{°}C beschleunigt zu erreichen. Als erhitzter oxidierender Gasstrom wird bevorzugt erhitzte Luft und als erhitztes Inertgas Stickstoff verwendet.

In weiterer Ausgestaltung der Erfindung werden die Luft und/oder das Inertgas mittels der aus der Wirbelschicht austretenden heißen vorzugsweise gereinigten Abgase durch Wärmetausch erhitzt. Hierdurch ergibt sich eine besonders energiesparende Arbeitsweise.

Die erhitzte Luft, das erhitzte Inertgas und die heißen Verbrennungsgase werden in mindestens zwei, vorzugsweise in drei oder mehreren, Abschnitten dem Wirbelbett zugeführt, wobei Menge und Temperatur der erhitzten Luft, des erhitzten Inertgases und der heißen Verbrennungsgase unabhängig voneinander regel-/steuerbar sind.

Die Temperatur des Wirbelbettes wird an mehr als einer, vorzugsweise an drei,Stellen gemessen und die Temperaturwerte zur Regelung/Steuerung der Menge und Temperatur der der Wirbelschicht zugeführten erhitzten Luft, des erhitzten Inertgases und der heißen Verbrennungsgase verwendet.

Auch diese Merkmale tragen zu einer energiesparenden, rationellen und gut regel-steuerbaren Verfahrensweise bei.

In weiterer Ausgestaltung der Erfindung wird die Menge der der Wirbelschicht zugeführten Gase so geregelt/gesteuert, daß die Gesamtmenge von erhitzter Luft, erhitztem Inertgas und heißen Verbrennungsgasen konstant ist.

Wenn sich die in der Wirbelschicht gemessenen Temperaturen über den Sollwert erhöhen, wird die Zufuhr von heißen Verbrennungsgasen und anschließend die Zufuhr von erhitzter Luft herabgesetzt und die Zufuhr von erhitztem Stickstoff erhöht. Wenn dagegen die in der Wirbelschicht gemessenen Temperaturen unter den Sollwert absinken, wird mehr erhitzte Luft zugeführt und anschließend die Zufuhr heißer Verbrennungsgase erhöht und die Zufuhr von erhitztem Stickstoff herabgesetzt.

Die Verweilzeit der Feststoffe im Wirbelbett kann durch Änderung der Wirbelbettneigung oder durch Änderung der von außen aufgegebenen Schwingungen eingestellt werden.

Wenn der aufzubereitende feinteilige Feststoff nicht vollständig oder überwiegend aus pyrophorem Material besteht, kann ein Teil des feinteiligen Feststoffes durch feinteiligen festen Brennstoff ersetzt werden. Bevorzugt werden dabei bis 15% bzw. bis 10% der feinteiligen Feststoffe durch feinteiligen festen Brennstoff ersetzt. Als feinteiliger fester Brennstoff kann Braunkohlenkoksstaub und/oder feinteilige Kohlenstäube, bevorzugt aus der Aufbereitung von Flotationsschlämmen, verwendet werden.

Der Feststoff kann vor dem Eintritt in das Wirbelbett durch heiße ungereinigte Abgase aus dem Wirbelbett im Gegenstrom vorgewärmt werden. Ferner ist es möglich, den Feststoff im ersten Teil des Wirbelbettes durch erhitzte Kühlluft aus der Brikettkühlung vorzuerwärmen.

Als Vorteil der Erfindung wird angesehen, daß die mit der Verarbeitung von feinkörnigen, pyrophoren Feststoffen zu Heißbriketts verbundenen Probleme gelöst werden und die Stoffe auf energiesparende Weise auf Heißbrikettiertemperatur gebracht werden können. Insbesondere können pyrophore Filterstäube, die aufgrund langer Transportwege sowie durch eine Zwischenlagerung einen Temperaturverlust erlitten haben, ohne Schwierigkeiten verarbeitet werden. Ferner sind Filterstäube einsetzbar, deren pyrophorer Anteil aufgrund produktionsbedingt unterschiedlicher Fahrweise des Sauerstoffaufblaskonverters zurückgegangen ist.

Das erfindungsgemäße Verfahren kann ferner durchgeführt werden, wenn sich die Filteranlage im Anfahrzustand befindet oder kalte Betriebszustände eintreten.

Als weiterer Vorteil ist zu sehen, daß sowohl die Erwärmung der feinteiligen Feststoffe auf die Zündtemperatur als auch die anschließende Erwärmung auf die Heißbrikettiertemperatur in einer Vorrichtung, d.h. in dem erfindungsgemäßen Wirbelbettreaktor, durchgeführt werden kann. Die Bilanz der aufzuwendenden Wärmeenergie ist wirtschaftlich günstig und es treten keine Transportverluste für den feinteiligen Feststoff auf, die sich beispielsweise einstellen würden, wenn die feinteiligen Feststoffe zunächst in einer gesonderten Vorrichtung auf die Zündtemperatur erwärmt und erst anschließend in eine weitere Vorrichtung zur Erwärmung auf die Heißbrikettierung geleitet würden.

Eine Anlage zur Durchführung des Verfahrens bestehend aus einem mit Schwingungserregern ausgerüsteten Wirbelbettreaktor mit Gaszuleitungen zur Unterseite des Wirbelbettes, einer anschließenden Brikettpresse und einem Brikettkühler ist dadurch gekennzeichnet, daß die Unterseite des Wirbelbettreaktors als Kammer ausgebildet ist, die aus mindestens zwei Sektionen mit getrennten Gaszuleitungen besteht, daß die Gaszuleitungen mit Brennern zur Erzeugung heißer Verbrennungsgase in Verbindung stehen sowie mit Zuführleitungen für eine steuer-/regelbare Zuleitung von einem erhitzten oxidierenden Gasstrom und erhitztem Inertgas verbunden sind und daß Heizungsmittel zur Erhitzung des oxidierenden Gases und des Inertgases vorgesehen sind. Vorzugsweise besteht die Kammer aus drei oder mehreren Sektionen.

Nach einem weiteren Merkmal der Erfindung sind in der oberen, den Boden des Wirbelbettreaktors bildenden Kammerwand der Kammer Gaszuleitungsstutzen angeordnet, die über den Wirbelbettspiegel hinausragen und mit syphonartigen in das Wirbelbett eingreifenden Endstücken ausgerüstet sind.

Die erste Sektion kann über eine Leitung mit der Kühlluftauffanghaube des Kühlbandes der Brikettkühlung verbunden sein. Über diese Leitung wird die erhitzte Kühlluft dem Feststoff beim Eintritt in den Wirbelbettreaktor zur Vorerwärmung zugeleitet.

Der Wirbelbettreaktor weist eine gasdichte Haube auf mit einer oder mehreren, vorzugsweise zwei Abgasleitungen, die mit Regelklappen ausgerüstet sind.

Es ist weiter von Vorteil, wenn die Anlage durch einen Staubabscheider gekennzeichnet ist, der über die Abgasleitung(en) mit der Haube des Wirbelbettreaktors verbunden ist.

Der Staubabscheider kann ferner über den Trogförderer und eine Verbindungsleitung mit Regelklappen mit der Haube des Wirbelbettreaktors verbunden sein. Auf diese Weise kann der Feststoff beim Transport zum Wirbelbettreaktor durch ungereinigte Abgase aus dem Wirbelbett im Gegenstrom vorerwärmt werden.

Im Anschluß an den Staubabscheider ist vorteilhafterweise ein mit diesem über eine Leitung verbundener Wärmetauscher angeordnet mit Wärmetauscherelementen für die Erwärmung von Luft und Inertgas/Abgas.

Die Heizungsmittel zur Erhitzung des oxidierenden Gases und des Inertgases sind bevorzugt als Wärmetauscherelemente ausgebildet.

Über den Wirbelbettreaktor verteilt sind bevorzugt Meßgeräte zur Messung der Temperatur der Wirbelschicht angeordnet, wobei in Abhängigkeit von den gemessenen Temperaturen die Temperaturen und die zugeführten Mengen der heißen Verbrennungsgase, der heißen Luft und des heißen Inertgases und ihre Verteilung auf die einzelnen Sektionen durch an sich bekannte Steuer-/Regelorgane steuer- /regelbar sind.

Bevorzugt weist der Wirbelbettreaktor Stellvorrichtungen auf, mit denen die Neigung des Reaktors einstellbar ist. Ferner ist es vorteilhaft, wenn die Schwingungserreger des Wirbelbettes Stellvorrichtungen aufweisen, mit denen die Schwingungsamplitude/Schwingungsfrequenz einstellbar sind.

Ein Ausführungsbeispiel des erfindungsgemäßen Verfahren und der erfindungsgemäßen Anlage werden im folgenden anhand der Zeichnung näher beschrieben. Es zeigt
Fig. 1 die erfindungsgemäße Anlage zur Heißbrikettierung von pyrophorem Filterstaub aus einer CO-Rückgewinnungsanlage eines Sauerstoffaufblaskonverters und
Fig. 2 einen Schnitt durch den Wirbelbettreaktor nach der Linie A-A
Fig. 3 eine zweite erfindungsgemäße Anlage.

Der in nicht dargestellten Filtern einer CO-Rückgewinnungsanlage eines Sauerstoffaufblaskonverters zurückgehaltene pyrophore Filterstaub gelangt, wie Fig. 1 zeigt, über eine Leitung 1 in ein Staubsilo 2, von dem es über einen Trogförderer 3 zum Wirbelbettreaktor 4 befördert wird. Der langgestreckte Wirbelbettreaktor, der auf Schwingungselementen in Form von Federn 5 ruht, weist einen gasdurchlässigen Boden 6, Gaszuleitungen 7 und eine Haube 8 auf. Der Wirbelbettreaktor 4 wird von nicht dargestellten Schwingungserregern in Schwingungen versetzt.

Der im Wirbelbettreaktor 4 auf Brikettiertemperatur aufgeheitzte Filterstaub wird über einen Austrag 9 einer Brikettpresse 10 zugeleitet, in welcher der Filterstaub zu Briketts verpreßt wird. Die fertigen Briketts gelangen zur Kühlung auf einen Brikettkühler, der in Form eines endlosen Bandes 11 ausgebildet ist, wobei die Kühlung der Briketts durch die durchstreichende Umgebungsluft erfolgt. Die erhitzte Kühlluft wird von einer Haube 33 aufgefangen und abgeleitet. Die gekühlten Briketts gelangen anschließend in einen nicht dargestellten Bunker, aus dem sie zur Verwendung im Stahlwerk entnommen werden können.

Zur Erzeugung des Wirbelbettes 12 besitzt der Wirbelbettreaktor 4, wie Fig. 2 zeigt, eine Kammer 13, deren obere, den Boden des Reaktors 4 bildende obere Kammerwand 6 gasdurchlässig ausgebildet ist. Zu diesem Zweck sind in dem Bodem 6 Gaszuleitungsstutzen 14 angeordne die über den Wirbelbettspiegel hinausragen. Die Gaszuleitungsstutzen 14 sind mit syphonartigen Endstücken 15 ausgerüstet, die in das Wirbelbett 12 hineingreifen.

Die Haube 8 des Wirbelbettreaktors 4 weist zwei Abgasleitungen 16 auf, die mit Regelklappen 17 ausgerüstet sin. Über die Abgasleitungen werden die heißen Abgase einem Staubabscheider 18 zugeleitet. Die heißen Abgase können zum Teil auch durch den Trogförderer 3 im Gegenstrom zum geförderten Filterstaub geführt und über eine Verbindungsleitung 35 mit Regelklappen 36 dem Staubabscheider 18 zugeleitet werden. Auf diese Weise wird der Filterstaub im Trogförderer 3 bereits vorerwärmt. Dies ist besonders vorteilhaft bei der Verarbeitung von kaltem groben Filterstaub. Die im Staubabscheider 18 aus dem Abgas abgeschiedenen Filterstaubteilchen gelangen über den Trogförderer 3 wieder in den Wirbelbettreaktor 4. Die heißen gereinigten Abgase werden über eine Leitung 19 einem Wärmetauscher 20 zugeführt. In diesem Wärmetauscher sind Wärmetauscherelemente 21 angeordnet zur Erhitzung von Luft und Inertgas/Abgas.

Die Anlage weist ferner drei Brenner 24 auf zur Erzeugung von heißen Verbrennungsgasen. Dies geschieht durch Verbrennung von Erdgas mit Luft, die über die Leitungen 25 und 26 zugeführt werden. Die Brenner 24 stehen mit den Gaszuleitungen 7 des Wirbelbettreaktors 4 in Verbindung. Die Gaszuleitungen 7 sind ferner über die Leitungen 27 mit den Wärmetauscherelementen 21 des Wärmetauschers 20 verbunden. Die Kammer 13 des Wirbelbettreaktors 4 ist, wie Fig. 1 zeigt, in drei Sektionen 28 aufgeteilt, in welche die Gaszuleitungen 7 einmünden. Im Wirbelbettreaktor 4 sind Temperaturmeßgeräte 29 angeordnet, mit denen die Temperatur des Wirbelbettes 12 in den einzelnen Bereichen gemessen wird. Die gemessenen Temperaturwerte werden den an sich bekannten Steuer-/Regelorganen 17, 30 und 31 in den Leitungen 16 und 27 sowie den Ventilatoren 32 in den Leitungen 22, 23, 25 und 26 zugeleitet, über welche die Temperaturen und die zugeführten Mengen der heißen Verbrennungsgase, der heißen Luft und des heißen Inertgases gesteuert/geregelt werden.

Der Wirbelbettreaktor 4 weist nicht dargestellte Stellvorrichtungen auf, mit denen die Neigung des Reaktors einstellbar ist. Die nicht dargestellten Schwingungserreger sind ferner mit nicht gezeichneten Stellvorrichtungen ausgerüstet, mit denen die Schwingungsamplitude/Schwingungsfrequenz einstellbar sind.

Fig. 3 zeigt eine erfindungsgemäße Anlage, die mit der in Fig. 1 beschriebenen übereinstimmt. Die Bezugszahlen gelten entsprechend. Der Wirbelbettreaktor 4 weist jedoch vier Sektionen 28 auf, wobei die erste über eine Leitung 34 mit der Kühlluftauffanghaube 33 des Kühlbandes 11 verbunden ist und die drei anderen Sektionen, wie in Fig. 1, mit den Brennern 24 in Verbindung stehen. Auf diese Weise kann mit Vorteil die von der Haube 33 aufgefangene erhitzte Kühlluft zur Vorerwärmung des Filterstaubes im ersten Teil des Wirbelbettreaktors verwendet werden.

Die in der folgenden Tabelle zusammengestellten Werte dienen der weiteren Erläuterung der Erfindung.

Die Fein- und Grobstäube der Beispiele 1, 2 und 3 stammen aus der Filteranlage einer CO-Rückgewinnungsanlage eines Sauerstoffaufblaskonverters.

Die Fein- und Grobstäube der Beispiele 1 und 2 wurden während des normalen Betriebszustandes abgeschieden. Die Zahlen zeigen die Abkühlung der Stäube durch den Transport von der Filteranlage bis zum Wirbelbettreaktor und durch die Lagerung im Silo. Der Feinstaub von Beispiel 3 fiel im Anfahrzustand der Filteranlage an. Er weist daher von vornherein eine geringe Temperatur und einen geringen pyrophoren Anteil auf.

## Patentansprüche

1. Verfahren zur Herstellung von zur Verhüttung bestimmten bindemittellosen Heißbriketts aus Eisen enthaltenden, pyrophoren, feinteiligen Feststoffen mit folgenden Maßnahmen:
a) der feinteilige Feststoff wird bis zur Erwärmung auf die Zündtemperatur mittels aufsteigender heißer Verbrennungsgase und/oder erhitztem Inertgas durchblasen und in einer Wirbelschicht gehalten,
b) der erwärmte Feststoff wird anschließend mittels eines aufsteigenden oxidierenden erhitzten Gasstromes durchblasen und in der Wirbelschicht gehalten, wobei der Gasstrom so geregelt wird, daß durch Oxidation mindestens eines Teiles des metallischen Eisens die Temperatur des feinteiligen Feststoffes auf 450 bis 800_{°}C erhöht wird,
c) die Wirbelschicht wird der Einwirkung von die Feststoffteilchen über das Wirbelbett fördernden Schwingungen ausgesetzt,
d) der erhitzte Feststoff wird anschließend heißbrikettiert.

2. Verfahren nach Anspruch 1, dadurch gekennzeichnet, daß nach Erreichen der Zündtemperatur der feinteilige Feststoff sowohl mittels des aufsteigenden oxidierenden erhitzten Gasstromes als auch mittels der aufsteigenden heißen Verbrennungsgase und/oder erhitztem Inertgas durchblasen wird, um die Brikettiertemperatur von 450 bis 800_{°}C beschleunigt zu erreichen.

3. Verfahren nach Anspruch 1 und 2, dadurch gekennzeichnet, daß als erhitzter oxidierender Gasstrom erhitzte Luft verwendet wird.

4. Verfahren nach Anspruch 1 bis 3, dadurch gekennzeichnet, daß als erhitztes Inertgas erhitzter Stickstoff verwendet wird.

5. Verfahren nach Anspruch 1 bis 4, dadurch gekennzeichnet, daß die Luft und/oder das Inertgas mittels der aus der Wirbelschicht austretenden heißen, vorzugsweise gereinigten Abgase durch Wärmetausch erhitzt werden.

6. Verfahren nach Anspruch 1 bis 5, dadurch gekennzeichnet, daß die erhitzte Luft, das erhitzte Inertgas und die heißen Verbrennungsgase in mindestens zwei, vorzugsweise in drei oder mehreren Abschnitten, dem Wirbelbett zuführbar sind.

7. Verfahren nach Anspruch 1 bis 6, dadurch gekennzeichnet, daß Menge und Temperatur der erhitzten Luft, des erhitzten Inertgases und der heißen Verbrennungsgase unabhängig voneinander regelbar/steuerbar sind.

8. Verfahren nach Anspruch 1 bis 7, dadurch gekennzeichnet, daß die Temperatur des Wirbelbettes an mehr als einer, vorzugsweise an drei Stellen, gemessen und die Temperaturwerte zur Regelung/ Steuerung der Menge und Temperatur der der Wirbelschicht zugeführten erhitzten Luft, des erhitzten Inertgases und der heißen Verbrennungsgase verwendet werden.

9. Verfahren nach Anspruch 1 bis 8, dadurch gekennzeichnet, daß die Menge der der Wirbelschicht zugeführten Gase so geregelt/gesteuert wird, daß die Gesamtmenge von erhitzter Luft, erhitztem Inertgas und heißen Verbrennungsgasen konstant ist.

10. Verfahren nach Anspruch 1 bis 9, dadurch gekennzeichnet, daß die Zufuhr von heißen Verbrennungsgasen und anschließend die Zufuhr von erhitzter Luft herabgesetzt werden, wenn sich die in der Wirbelschicht gemessenen Temperaturen über den Sollwert erhöhen.

11. Verfahren nach Anspruch 1 bis 10, dadurch gekennzeichnet, daß mehr erhitzte Lufte zugeführt und anschließend die Zufuhr heißer Verbrennungsgase erhöht wird, wenn die in der Wirbelschicht gemessenen Temperaturen unter den Sollwert absinken.

12. Verfahren nach Anspruch 1 bis 11, dadurch gekennzeichnet, daß die Verweilzeit der Feststoffe im Wirbelbett durch Änderung der Wirbelbettneigung einstellbar ist.

13. Verfahren nach Anspruch 1 bis 11, dadurch gekennzeichnet, daß die Verweilzeit der Feststoffe im Wirbelbett durch Änderung der von außen aufgegebenen Schwingungen einstellbar ist.

14. Verfahren nach Anspruch 1 bis 13, dadurch gekennzeichnet, daß bis 15%, vorzugsweise bis 10%, der pyrophoren feinteiligen Feststoffe durch feinteiligen festen Brennstoff ersetzt werden.

15. Verfahren nach Anspruch 14, dadurch gekennzeichnet, daß als feinteiliger fester Brennstoff Braunkohlen-Koks-Staub und/oder feinteilige Kohlenstäube, bevorzugt aus der Aufbereitung von Flotationsschlämmen, verwendet werden.

16. Verfahren nach Anspruch 1 bis 15, dadurch gekennzeichnet, daß der Feststoff vor dem Eintritt in das Wirbelbett durch heiße ungereinigte Abgase aus dem Wirbelbett im Gegenstrom vorgewärmt wird.

17. Verfahren nach Anspruch 1 bis 15, dadurch gekennzeichnet, daß der Feststoff im ersten Teil des Wirbelbettes durch erhitzte Kühlluft aus der Brikettkühlung vorerwärmt wird.

18. Anlage zur Durchführung des Verfahrens nach Anspruch 1 bis 17 bestehend aus einem mit Schwingungserregern ausgerüsteten Wirbelbettreaktor mit Gaszuleitungen zur Unterseite des Wirbeibettes, einer anschließenden Brikettierpresse und einem Brikettkühler, dadurch gekennzeichnet, daß die Unterseite des Wirbelbettreaktors (4) als Kammer (13) ausgebildet ist, die aus mindestens zwei Sektionen (28) mit getrennten Gaszuleitungen (7) besteht, daß die Gaszuleitungen (7) mit Brennern (24) zur Erzeugung heißer Verbrennungsgase in Verbindung stehen sowie mit Zuführleitungen (27) für eine steuer-/regelbare Zuleitung von einem erhitzten oxidierenden Gasstrom und erhitztem Inertgas verbunden sind und daß Heizungsmittel zur Erhitzung des oxidierenden Gases und des Inertgases vorgesehen sind.

19. Anlage nach Anspruch 18, dadurch gekennzeichnet, daß die Unterseite des Wirbelbettreaktors (4) als Kammer (13) ausgebildet ist und in der oberen den Boden des Reaktors bildenden Kammerwand (6) Gaszuleitungsstutzen (14) angeordnet sind, die über den Wirbelbettspiegel hinausragen und mit siphonartigen in das Wirbelbett (12) eingreifenden Endstücken (15) ausgerüstet sind.

20. Anlage nach Anspruch 18 und 19, dadurch gekennzeichnet, daß die Kammer (13) aus mindestens zwei, vorzugsweise drei oder mehreren, Sektionen (28) mit getrennten Gaszuleitungen (7) besteht.

21. Anlage nach Anspruch 18 bis 20, dadurch gekennzeichnet, daß die erste Sektion (28) über eine Leitung (34) mit der Kühlluftauffanghaube (33) des Kühlbandes (11) verbunden ist.

22. Anlage nach Anspruch 18 bis 21, dadurch gekennzeichnet, daß der Wirbelbettreaktor (4) eine gasdichte Haube (8) aufweist mit einer oder mehreren, vorzugsweise zwei, Abgasleitungen (16), die mit Regelklappen (17) ausgerüstet sind.

23. Anlage nach Anspruch 18 bis 22, gekennzeichnet durch einen Staubabscheider (18), der über die Abgasleitung (en) (16) mit der Haube (8) des Wirbelbettreaktors (4) verbunden ist.

24. Anlage nach Anspruch 18 bis 23, dadurch gekennzeichnet, daß der Staubabscheider (18) über den Trogförderer (3) und eine Verbindungsleitung (35) mit Regelklappen (36) mit der Haube (8) des Wirbelbettreaktors (4) verbunden ist.

25. Anlage nach Anspruch 18 bis 24, dadurch gekennzeichnet, daß im Anschluß an den Staubabscheider (18) ein mit diesem über eine Leitung (19) verbundenen Wärmetauscher (20) angeordnet ist mit Wärmetauscherelementen (21) für die Erwärmung von Luft und Inertgas/Abgas.

26. Anlage nach Anspruch 18 bis 25, dadurch gekennzeichnet, daß die Heizungsmittel zur Erhitzung des oxidierenden Gases und des Inertgases als Wärmetauscherelemente (21) ausgebildete sind.

27. Anlage nach Anspruch 18 bis 26, dadurch gekennzeichnet, daß über den Wirbelbettreaktor (4) verteilt Meßgeräte (29) zur Messung der Temperatur der Wirbelschicht angeordnet sind, wobei in Abhängigkeit von den gemessenen Temperaturen die Temperatur und die zugeführten Mengen der heißen Verbrennungsgase, der heißen Luft und des heißen Inertgases und ihre Verteilung auf die einzelnen Sektionen (28) durch an sich bekannte Regal-/Steuerorgane regel-/steuerbar sind.

28. Anlage nach Anspruch 18 bis 27, dadurch gekennzeichnet, daß der Wirbelbettreaktor (4) Stellvorrichtungen aufweist, mit denen die Neigung des Reaktors einstellbar ist.

29. Anlage nach Anspruch 18 bis 28, dadurch gekennzeichnet, daß die Schwingungserreger des Wirbelbettes (12) Stellvorrichtungen aufweisen, mit denen die Schwingungsamplitude/Schwingungsfrequenz einstellbar sind.

## Claims

1. Method of manufacturing certain binderless hot briquettes intended for smelting and consisting of pyrophoric, finely divided solids containing iron, comprising the following measures:
a) rising hot combustion gases and/or heated inert gas to blow through the finely divided solid until it is heated to ignition temperature and the finely divided solid is held in a fluidised zone,
b) rising, heated gas flow then blows through the heated solid and the heated solid is held in the fluidised zone, the gas flow being regulated in such a way that, by oxidation of at least a portion of the metallic iron, the temperature of the finely divided solid is increased to 450 to 800_{°}C,
c) the fluidised zone is exposed to the effect of vibrations conveying the solid particles over the fluidised bed,
d) the heated solid is then hot briquetted.

2. Method according to Claim 1, characterized in that, after the finely divided solid reaches ignition temperature, both the rising, oxidising, heated gas flow and the rising hot combustion gases and/or heated inert gas blow through the finely divided solid in order to reach the briquetting temperature of 450 to 800_{°}C in an accelerated manner.

3. Method according to Claims 1 and 2, characterized in that heated air is used as a heated, oxidising gas flow.

4. Method according to Claims 1 to 3, characterized in that heated nitrogen is used as a heated inert gas.

5. Method according to Claims 1 to 4, characterized that the air and/or the inert gas is heated by heat exchange by means of the hot, preferably purified, exhaust gases emerging from the fluidised zone.

6. Method according to Claims 1 to 5, characterized in that the heated air, the heated inert gas and the hot combustion gases can be supplied to the fluidised bed in at least two, preferably three or more, sections.

7. Method according to Claims 1 to 6, characterized in that the quantity and temperature of the heated air, the heated inert gas and the hot combustion gases can be adjusted/controlled independently of one another.

8. Method according to Claims 1 to 7, characterized in that the temperature of the fluidised bed is measured at more than one and preferably three locations, and the temperature values are used for ad- justing/controlling the quantity and temperature of the heated air, the heated inert gas and the hot combustion gases supplied to the fluidised zone.

9. Method according to Claims 1 to 8, characterized in that the quantity of the gases supplied to the fluidised zone is adjusted/controlled in such a way that the overall quantity of heated air, heated inert gas and hot combustion gases is constant.

10. Method according to Claims 1 to 9, characterized in that the supply of hot combustion gases and then the supply of heated air are reduced and the supply of heated nitrogen is increased if the temperatures measured in the fluidised zone rise above the nominal value.

11. Method according to Claims 1 to 10, characterized in that more heated air is supplied, then the supply of hot combustion gases is increased and the supply of heated nitrogen is reduced if the temperatures measured in the fluidised zone drop below the nominal value.

12. Method according to Claims 1 to 11, characterized in that the retention time of the solids in the fluidised bed can be adjusted by changing the inclination of the fluidised bed.

13. Method according to Claims 1 to 11, characterized in that the retention time of the solids in the fluidised bed can be adjusted by changing the vibrations applied externally.

14. Method according to Claims 1 to 13, characterized in that up to 15%, preferably up to 10%, of the pyrophoric finely divided solids are replaced by finely divided solid fuel.

15. Method according to Claim 14, characterized in that lignite-coke dust and/or finely divided coal dust, preferably from the processing of flotation slimes, are used as finely divided solid fuel.

16. Method according to Claims 1 to 15, characterized in that the solid, before entry into the fluidised bed, is preheated in counterflow by hot unpurified exhaust gases from the fluidised bed.

17. Method according to Claims 1 to 15, characterized in that the solid in the first part of the fluidised bed is preheated by heated cooling air from the briquette-cooling system.

18. Plant for performing the method according to Claims 1 to 17, consisting of a fluidised-bed reactor equipped with vibration generators and having gas feed lines to the underside of the fluidised bed, an adjoining briquetting press and a briquette cooler, characterized in that the underside of the fluidised-bed reactor (4) is designed as a chamber (13) which consists of at least two sections (28) having separate gas feed lines (7), that the gas feed lines (7) are connected to burners (24) for producing hot combustion gases as well as to supply lines (27) for feeding in a controllable/adjustable manner a heated, oxidising gas flow and heated inert gas, and that heating means are provided for heating the oxidising gas and the inert gas.

19. Plant according to Claim 18, characterized in that the chamber (13) consists of three or more sections (28).

20. Plant according to Claims 18 and 19, characterized in that gas feed pipes (14) are arranged in the upper chamber wall (6), forming the base of the fluidised-bed reactor (4), of the chamber (13), which gas feed pipes (14) protrude above the level of the fluidised bed and are equipped with syphon-like end pieces (15) reaching into the fluidised bed (12).

21. Plant according to Claims 18 to 20, characterized in that the first section (28) is connected via a line (34) to the cooling-air trap hood (33) of the cooling belt (11).

22. Plant according to Claims 18 to 21, characterized in that the fluidised-bed reactor (4) has a gas tight hood (8) having one or more, preferably two, exhaust-gas lines (16) which are equipped with regulating valves (17).

23. Plant according to Claims 18 to 22, characterized by a dust separator (18) which is connected via the exhaust-gas line(s) (16) to the hood (8) of the fluidised-bed reactor (4).

24. Plant according to Claims 18 to 23, characterized in that the dust separator (18) is connected to the hood (8) of the fluidised-bed reactor (4) via the apron conveyor (3) and a connecting line (35) having regulating valves (36).

25. Plant according to Claims 18 to 24, characterized in that arranged subsequent to the dust separator (18) is a heat exchanger (20) which is connected to the dust separator (18) via a line (19) and has heat-exchanger elements (21) for the heating of air and inert gas/exhaust gas.

26. Plant according to Claims 18 to 25, characterized in that the heating means for heating the oxidising gas and the inert gas are designed as heat-exchanger elements (21).

27. Plant according to Claims 18 to 26, characterized in that measuring devices (29) for measuring the temperature of the fluidised zone are arranged so as to be distributed over the fluidised-bed reactor (4), in which arrangement the temperature and the supplied quantities of the hot combustion gases, the hot air and the hot inert gas and their distribution over the individual sections (28) can be adjusted/controlled as a function of the measured temperatures by regulating/control members know per se. 28. Plant according to Claims 18 to 27, characterized in that the fluidised-bed reactor (4) has adjusting devices with which the inclination of the reactor can be adjusted.

29. Plant according to Claims 18 to 28, characterized in that the vibration generators of the fluidised bed (12) have adjusting devices with which the amplitude/frequency of vibration can be adjusted.

## Revendications

1. Procédé de fabrication d'agglomérés à chaud sous liant convenant au traitement métallurgique à partir de solides finement divisés contenant du fer, avec les mesures suivantes:
a) la matière solide finement divisée est insufflée jusqu'à chauffage à la température d'ignition au moyen de gaz de combustion chaud ascendant et/ou de gaz inerte chauffé et est maintenue dans une couche fluidisée,
b) la matière solide chauffée est ensuite insufflée au moyen d'un courant de gaz oxydant chauffé ascendant et maintenue dans la couche fluidisée, le courant de gaz étant réglé de telle manière que, par oxydation d'au moins une partie du fer métallique, la température de la matière solide finement divisée est augmentée à 450 jusqu'à 800_{°}C,
c) l'action des oscillations transmises par les particules de matière solide par l'intermédiaire du lit fluidisé est suspendue pour la couche fluidisée,
d) la matière solide chauffée est ensuite agglomérée à chaud.

2. Procédé selon la revendication 1, caractérisé en ce que, après avoir atteint la température d'ignition, la matière solide finement divisée est insufflée aussi bien au moyen du courant de gaz oxydant chauffé ascendant qu'également au moyen du gaz de combustion chauffé ascendant et/ou du gaz inerte chauffé pour atteindre de manière accélérée la température d'agglomération de 450 à 800_{°}C.

3. Procédé selon la revendication 1 et 2, caractérisé en ce qu'on utilise comme courant gazeux oxydant chauffé de l'air chauffé.

4. Procédé selon la revendication 1 à 3, caractérisé en ce qu'on utilise comme gaz inerte chauffé de l'azote.

5. Procédé selon la revendication 1 à 4, caractérisé en ce que l'air et/ou le gaz inerte sont chauffés par échange thermique au moyen des gaz d'échappement chauds, avantageusement nettoyés, sortant de la couche fluidisée.

6. Procédé selon la revendication 1 à 5, caractérisé en ce que l'air chauffé, le gaz inerte chauffé et les gaz de combustion chauds peuvent être amenés dans au moins deux, avantageusement dans trois sections de lit fluidisé ou plus.

7. Procédé selon la revendication 1 à 6, caractérisé en ce que la quantité et la température de l'air chauffé, du gaz inerte chauffé et des gaz de combustion chauds pouvant être réglées/commandées indépendamment les unes des autres.

8. Procédé selon la revendication 1 à 7, caractérisé en ce que la température de lit fluidisé est mesurée en plus d'un point, avantageusement en trois points, et les valeurs de température sont utilisées pour la régulation/commande de la quantité et de la température et l'air chauffé, du gaz inerte chauffé et des gaz de combustion chauds amenés à la couche fluidisée.

9. Procédé selon la revendication 1 à 8, caractérisé en ce que la quantité des gaz amenés à la couche fluidisée est réglée/commandée de telle manière que la quantité totale d'air chauffé, du gaz inerte chauffé et des gaz de combustion chauds est constante.

10. Procédé selon la revendication 1 à 9, caractérisé en ce que, lorsque les températures mesurées dans la couche fluidisée montent au-dessus de la valeur de consigne, l'amenée de gaz de combustion chauds et ensuite l'amenée d'air chauffée est diminuée et l'amenée d'azote chauffé est augmentée.

11. Procédé selon la revendication 1 à 10, caractérisé en ce que, lorsque les températures mesurées dans la couche fluidisée descendent en-dessous de la valeur de consigne, on envoie plus d'air chauffé et ensuite l'amenée de gaz de combustion chaud est augmentée et l'amenée d'azote chauffé est réduite.

12. Procédé selon la revendication 1 à 11, caractérisé en ce que le temps de séjour des matières solides dans le lit fluidisé est réglé par modification de l'inclinaison du lit fluidisé.

13. Procédé selon la revendication 1 à 11, caractérisé en ce que le temps de séjour des matières solides dans le lit fluidisé est réglé par modification des oscillations transmises depuis l'extérieur.

14. Procédé selon la revendication 1 à 13, caractérisé en ce que jusqu'à 15%, avantageusement jusqu'à 10%, de la matière solide finement divisée est remplacée par un combustible solide finement divisé.

15. Procédé selon la revendication 14, caractérisé en ce qu'on utilise comme combustible solide finement divisé de la poussière de coke de lignite et/ou des poussières de charbon finement divisées, de préférence provenant de la préparation de schlich de flottation.

16. Procédé selon la revendication 1 à 15, caractérisé en ce que la matière solide est préchauffée avant l'entrée dans le lit fluidisé par des gaz évacués non nettoyés et chauds du lit fluidisé en contre- courant.

17. Procédé selon la revendication 1 à 15, caractérisé en ce que la matière solide est préchauffée dans la première partie du lit fluidisé par de l'air froid réchauffé provenant du refroidissement d'agglomération.

18. Installation pour la mise en oeuvre du procédé selon la revendication 1 à 17, constituée d'un réacteur à lit fluidisé équipé d'excitateurs d'oscillations, avec des conduites d'amenée de gaz sur la face inférieure du lit fluidisé, une presse d'agglomération suivante et un refroidisseur d'aggloméré, caractérisée en ce que la face inférieure du réacteur à lit fluidisé (4) est construite sous forme de chambre (13) qui est formée d'au moins deux sections (28) à conduites d'amenée de gaz (7) séparées, que les conduites d'amenée de gaz (7) sont reliées à des brûleurs (24) pour former des gaz de combustion chauds et sont également reliées à des conduites d'alimentation (27) pour une alimentation commandable/réglable d'un courant de gaz oxydant chauffé et de gaz inerte chauffé, et que des moyens de chauffage pour chauffer le gaz oxydant et le gaz inerte sont prévus.

19. Installation selon la revendication 18, caractérisée en ce que la chambre (13) est constituée de trois sections (28) ou plus.

20. Installation selon la revendication 18 et 19, caractérisée en ce que des manchons (14) de conduite d'amenée de gaz sont disposés dans la paroi de chambre (6) de la chambre (13) formant le fond du réacteur à lit fluidisé qui font saillie extérieurement au-dessus du niveau du lit fluidisé et sont équipés de pièce d'extrémité (15) pénétrant à la manière d'un siphon dans le lit fluidisé (12).

21. Installation selon la revendication 18 à 20, caractérisée en ce que la première section (28) est reliée par une conduite (34) avec la hotte de réception d'air froid (33) de la bande de refroidissement (11) du refroidissement d'agglomérés.

22. Installation selon la revendication 18 à 21, caractérisée en ce que le réacteur à lit fluidisé (4) présente une hotte (8) étanche aux gaz avec une ou plusieurs, avantageusement deux, conduites d'évacuation de gaz (16) qui sont équipées de volets de réglage (17).

23. Installation selon la revendication 18 à 22, caractérisée par un séparateur de poussière (18) qui est relié par l'intermédiaire de la conduite d'évacuation de gaz (ou les conduites d'évacuation de gaz (16) avec la hotte (8) du réacteur à lit fluidisé (4).

24. Installation selon la revendication 18 à 23, caractérisée en ce que le séparateur de poussière (18) est relié à la hotte (8) du réacteur à lit fluidisé (4) par le convoyeur à plateaux (3) et une conduite de liaison (35) avec clapets de régulation (36).

25. Installation selon la revendication 18 à 24, caractérisée en ce qu'un échangeur de chaleur (20) est disposé à la suite du séparateur de poussière (18) et en liaison avec celui-ci par une conduite (19), avec des éléments (21) d'échangeur de chaleur pour le chauffage de l'air et du gaz inerte/gaz d'échappement.

26. Installation selon la revendication 18 à 25, caractérisée en ce que les moyens de chauffage pour chauffer le gaz oxydant et le gaz inerte sont construits sous forme d'éléments d'échangeur de chaleur (21).

27. Installation selon la revendication 18 à 26, caractérisée en ce que des appareils de mesure (29) pour mesurer la température de la couche fluidisée sont disposés répartis sur le réacteur à lit fluidisé (4), la température et les quantités amenées des gaz de combustion chauds, de l'air chaud et du gaz inerte chaud et leur répartition sur les sections individuelles (28) pouvant être commandées/réglées par des organes de commande/réglage connus en soi en fonction des températures mesurées.

28. Installation selon la revendication 18 à 27, caractérisée en ce que le réacteur à lit fluidisé (4) présente des dispositifs de réglage par lesquels l'inclinaison du réacteur peut être réglée.

29. Installation selon la revendication 18 à 28, caractérisée en ce que les excitateurs d'oscillations du lit fluidisé (12) présentent des dispositifs de réglage par lesquels l'amplitude d'oscillation/fréquence d'oscillation peuvent être réglées.
